# FASCICULE DE BREVET EUROPEEN

(11) **EP 2 607 969 B1**
(45) Date de publication et mention de la délivrance du brevet: **17.09.2014**
(21) Numéro de dépôt: 12193486.3
(22) Date de dépôt: 20.11.2012
(51) Int. Cl.: G04B 17/26, G04B 43/00

(54) **Mouvement horloger à faible sensibilité magnétique**
Uhrwerk mit geringer magnetischer Empfindlichkeit
Clock movement with low magnetic sensitivity

(30) Priorité: 19.12.2011 EP 11194286
(43) Date de publication de la demande: 26.06.2013
(73) Titulaire: Nivarox-FAR S.A., 2400 Le Locle (CH)
(72) Inventeur: Charbon, Christian, 2054 Chézard-St-Martin (CH); Hessler, Thierry, 2024 St-Aubin (CH); Mignot, Jean-Pierre, 2015 Areuse (CH)
(74) Mandataire: Couillard, Yann Luc Raymond

(56) Documents cités:
- EP-A1- 2 287 683
- CH-A- 348 367
- DE-A1- 19 651 320
- US-A- 3 958 410

## Description

### Domaine de l'invention

L'invention se rapporte à un mouvement horloger à faible sensibilité magnétique et, plus précisément, un tel mouvement comportant un résonateur balancier - spiral.

### Arrière plan de l'invention

Dans le domaine des résonateurs balanciers - spiraux, le défaut principal des alliages compensateurs pour un spiral actuel à base de fer - nickel ou de fer - cobalt est leur sensibilité aux champs magnétiques. Ainsi, une montre parfaitement réglée en l'absence d'un champ magnétique peut prendre plusieurs dizaines de secondes d'avance ou de retard après avoir été soumise à l'influence d'un champ magnétique extérieur. Or, nous sommes soumis à de plus en plus de rayonnements magnétiques dans la vie quotidienne.

Pour pallier ces inconvénients, des spiraux alternatifs ont été développés à base de matériaux paramagnétiques comportant par exemple du niobium ou à base de matériaux diamagnétiques comportant par exemple du silicium. Toutefois, ces spiraux sont très délicats à mettre au point et, incidemment, sont chers à produire par rapport aux spiraux actuels à base de fer - nickel ou de fer - cobalt.

Les documents EP 2 287 683 et DE 196 51 320 proposent d'utiliser un élément intermédiaire entre la boîte et le spiral afin de protéger le spiral des ondes externes. Le document US 3,958,410 divulgue un système magnétique de correction dynamique de la fréquence d'oscillation d'un résonateur balancier-spiral.

### Résumé de l'invention

Le but de la présente invention est de pallier tout ou partie les inconvénients cités précédemment en proposant un mouvement horloger comportant un spiral en matériau ferromagnétique qui possède une faible sensibilité aux champs magnétiques externes.

A cet effet, l'invention se rapporte à un mouvement horloger comportant un résonateur balancier - spiral monté entre un pont et une platine et dont le spiral est formé à partir d'un matériau ferromagnétique, et un dispositif de polarisation magnétique dudit spiral destiné à maintenir un état de polarisation prédéfini dans le spiral caractérisé en ce que le dispositif de polarisation magnétique comprend des moyens d'aimantation permanents qui forment un champ magnétique dans le plan du spiral pour quasi-totalement ou totalement saturer magnétiquement le spiral en l'absence de champ magnétique externe au mouvement.

En effet, avantageusement selon l'invention, une fois sorti dudit champ magnétique perturbateur, le spiral reprend l'état de polarisation nominal utilisé lors de son réglage, c'est-à-dire qu'il retrouve sensiblement la même fréquence qu'avant d'avoir été exposé à un champ magnétique externe. On comprend donc que le champ magnétique externe influence peu la marche du mouvement et uniquement sur la faible plage temporaire pendant laquelle le mouvement y est soumis.

Conformément à d'autres caractéristiques avantageuses de l'invention :
- les lignes de champ des moyens d'aimantation permanents sont alignés avec l'axe du fil du spiral ;
- les moyens d'aimantation permanents comportent au moins un aimant permanent et/ou un électroaimant alimenté en permanence ;
- les moyens d'aimantation permanents génèrent un champ au moins égal à trois fois le champ coercitif du matériau du spiral ;
- les moyens d'aimantation permanents génèrent un champ au moins égal à 1 mT ;
- le dispositif de polarisation magnétique est fixé à une partie fixe du mouvement horloger comme au pont, à un piton ou à la platine ;
- le dispositif de polarisation magnétique est fixé à une partie mobile du mouvement horloger comme au balancier ou au spiral.

De plus, l'invention se rapporte à une pièce d'horlogerie **caractérisée en ce qu'**elle comporte un mouvement horloger selon l'une des variantes précédentes.

### Description sommaire des dessins

D'autres particularités et avantages ressortiront clairement de la description qui en est faite ci-après, à titre indicatif et nullement limitatif, en référence à la figure 1 qui est une représentation partielle d'un mouvement horloger selon l'invention.

### Description détaillée des modes de réalisation préférés

A la figure 1, on peut voir une représentation partielle d'un mouvement horloger 1 selon l'invention destiné à être monté dans une pièce d'horlogerie. Le mouvement 1 comporte préférentiellement un résonateur 3 comprenant un balancier 5 et un spiral 7 destinés à réguler ledit mouvement. Le résonateur 3 est, de manière préférée, monté entre un pont 2 et une platine 4.

A la figure 1, on peut également voir que le mouvement 1 comporte préférentiellement un système d'échappement 9 comprenant une ancre 11 du type suisse et une roue d'échappement 13 destinées à distribuer les déplacements dudit mouvement. Le système d'échappement 9 est, de manière préférée, monté entre deux ponts 6, 8 et la platine 4.

Avantageusement selon l'invention, le spiral 7 est formé à partir d'un matériau ferromagnétique comme du Nivarox CT, de l'Elinvar, du Ni-Span C ou du Coelinvar. Ainsi, même si le spiral 7 comporte une propriété fortement ferromagnétique, le mouvement 1 selon l'invention possède, de manière avantageuse, une très faible sensibilité magnétique.

En effet, avantageusement selon l'invention, le mouvement 1 comporte un dispositif de polarisation magnétique 15 du spiral 7 destiné à maintenir un état de polarisation prédéfini dans le spiral afin de rendre le mouvement 1 moins variant après une exposition à un champ magnétique externe. Cela est rendu possible par le fait que le dispositif de polarisation magnétique 15 comporte des moyens d'aimantation permanents qui forment un champ magnétique dans le plan du spiral 7 afin d'éviter une variation de l'état de polarisation du spiral induite par un champ magnétique externe au mouvement horloger 1.

A titre préféré, les lignes de champ des moyens d'aimantation sont alignés avec l'axe du fil du spiral 7 afin de rendre plus aisée l'aimantation. De plus, le champ magnétique généré par les moyens d'aimantation est, de manière préférée, fermé comme par exemple par l'utilisation d'une partie en mumétal, c'est-à-dire qui présente une très haute perméabilité magnétique, ce qui lui permet de canaliser les lignes de champs magnétiques de retour.

On comprend donc que le spiral 7 est fortement, c'est-à-dire quasi-totalement, ou totalement saturé magnétiquement lors du réglage du mouvement 1 afin que le passage dans un champ magnétique externe change peu ou pas ses caractéristiques magnétiques. Ainsi, en dehors de tout champ magnétique externe, l'état de polarisation du spiral 7 est reproduit par la présence des moyens d'aimantation. On comprend donc que préférentiellement les moyens d'aimantation sont choisis pour que le champ magnétique externe ne soit pas supérieur au champ coercitif des moyens d'aimantation.

Ainsi, de manière préférée, les moyens d'aimantation permanents comportent au moins un aimant permanent et/ou au moins un électroaimant alimenté en permanence permettant de générer un champ au moins égal à trois fois et, préférentiellement 4 fois, le champ coercitif H_{c} du matériau du spiral 7 en évitant de dépasser son champ de saturation. On comprend donc que par rapport aux matériaux cités ci-dessus, les moyens d'aimantation permanents génèrent, de manière préférée, un champ au moins égal à 1 mT.

Par conséquent, le dispositif de polarisation 15 selon l'invention ne permet pas de maintenir stable la marche du mouvement horloger 1 lorsqu'il pénètre dans un champ magnétique externe. Toutefois, une fois à nouveau sorti dudit champ magnétique perturbateur, le spiral 7 reprend l'état de polarisation nominal utilisé lors de son réglage, c'est-à-dire qu'il retrouve sensiblement la même fréquence qu'avant d'avoir été exposé à un champ magnétique externe. On comprend donc que le champ magnétique externe influence peu la marche du mouvement 1 et uniquement sur la faible plage temporaire pendant laquelle le mouvement 1 y est soumis.

Selon l'invention, le dispositif de polarisation magnétique 15 est fixé à une partie fixe ou mobile du mouvement horloger 1. Ainsi, de manière équivalente, le dispositif de polarisation magnétique 15 peut être fixé au pont et/ou au piton et/ou à la platine et/ou au balancier 5 et/ou au spiral 7. Plus particulièrement, les moyens d'aimantation permanents 17 peuvent être placés par exemple sur ou dans la virole du spiral 7 et/ou sur ou dans le fil du spiral 7 et/ou sur ou dans la courbe terminale du spiral 7 comme illustré à la figure 1.

Bien entendu, la présente invention ne se limite pas à l'exemple illustré mais est susceptible de diverses variantes et modifications qui apparaîtront à l'homme de l'art. En particulier, d'autres implantations du dispositif de polarisation magnétique 15 peuvent être envisagées. Il est également envisageable de choisir d'autres types de moyens d'aimantation permanents.

## Revendications

1. Mouvement horloger (1) comportant un résonateur (3) balancier (5) - spiral (7) monté entre un pont (2) et une platine (4) et dont le spiral (7) est formé à partir d'un matériau ferromagnétique, et un dispositif de polarisation magnétique (15) dudit spiral destiné à maintenir un état de polarisation prédéfini dans le spiral (7) **caractérisé en ce que** le dispositif de polarisation magnétique (15) comprend des moyens d'aimantation permanents qui forment un champ magnétique dans le plan du spiral pour quasi-totalement ou totalement saturer magnétiquement le spiral (7) en l'absence de champ magnétique externe.

2. Mouvement horloger (1) selon la revendication précédente, **caractérisé en ce que** les lignes de champ des moyens d'aimantation permanents (17) sont alignés avec l'axe du fil du spiral (7).

3. Mouvement horloger (1) selon la revendication 1 ou 2, **caractérisé en ce que** les moyens d'aimantation permanents (17) comportent au moins un aimant permanent.

4. Mouvement horloger (1) selon l'une des revendications précédentes, **caractérisé en ce que** les moyens d'aimantation permanents (17) comportent au moins un électroaimant alimenté en permanence.

5. Mouvement horloger (1) selon l'une des revendications précédentes, **caractérisé en ce que** les moyens d'aimantation permanents (17) génèrent un champ au moins égal à trois fois le champ coercitif du matériau du spiral (7).

6. Mouvement (1) horloger selon l'une des revendications précédentes, **caractérisé en ce que** les moyens d'aimantation permanents (17) génèrent un champ au moins égal à 1 mT.

7. Mouvement horloger (1) selon l'une des revendications précédentes, **caractérisé en ce que** le dispositif de polarisation magnétique (15) est fixé à une partie fixe du mouvement horloger (1).

8. Mouvement horloger (1) selon la revendication précédente, **caractérisé en ce que** le dispositif de polarisation magnétique (15) est fixé au pont (2), à un piton ou à la platine (4) du mouvement horloger (1).

9. Mouvement horloger (1) selon l'une des revendications précédentes, **caractérisé en ce que** le dispositif de polarisation magnétique (15) est fixé à une partie mobile du mouvement horloger (1).

10. Mouvement horloger (1) selon la revendication précédente, **caractérisé en ce que** le dispositif de polarisation magnétique (15) est fixé au balancier (5) ou au spiral (7).

11. Pièce d'horlogerie **caractérisée en ce qu'**elle comporte un mouvement horloger (1) selon l'une des revendications précédentes.

## Patentansprüche

1. Uhrwerk (1), umfassend einen Unruh (5) - Spiralfeder (7) - Resonator (3), der zwischen einer Brücke (2) und einer Werkplatte (4) montiert ist und dessen Spiralfeder (7) ausgehend von einem ferromagnetischen Werkstoff gebildet ist, und eine Vorrichtung (15) zur magnetischen Polarisierung der Spiralfeder, welche Vorrichtung dazu bestimmt ist, einen vordefinierten Polarisationszustand in der Spiralfeder (7) aufrechtzuerhalten, **dadurch gekennzeichnet, dass** die Vorrichtung zur magnetischen Polarisierung (15) Dauermagnetisierungsmittel umfasst, die ein Magnetfeld in der Ebene der Spiralfeder bilden, um die Spiralfeder (7) in Abwesenheit eines äusseren Magnetfelds weitestgehend oder vollständig magnetisch zu sättigen.

2. Uhrwerk (1) nach vorhergehendem Anspruch, **dadurch gekennzeichnet, dass** die Feldlinien der Dauermagnetisierungsmittel (17) auf die Achse des Drahts der Spiralfeder (7) ausgerichtet sind.

3. Uhrwerk (1) nach Anspruch 1 oder 2, **dadurch gekennzeichnet, dass** die Dauermagnetisierungsmittel (17) wenigstens einen Dauermagneten umfassen.

4. Uhrwerk (1) nach einem der vorhergehenden Ansprüche, **dadurch gekennzeichnet, dass** die Dauermagnetisierungsmittel (17) wenigstens einen ständig gespeisten Elektromagneten umfassen.

5. Uhrwerk (1) nach einem der vorhergehenden Ansprüche, **dadurch gekennzeichnet, dass** die Dauermagnetisierungsmittel (17) ein Feld erzeugen, das wenigstens gleich dreimal dem Koerzitivfeld des Werkstoffs der Spiralfeder (7) ist.

6. Uhrwerk (1) nach einem der vorhergehenden Ansprüche, **dadurch gekennzeichnet, dass** die Dauermagnetisierungsmittel (17) ein Feld erzeugen, das wenigstens gleich 1 mT ist.

7. Uhrwerk (1) nach einem der vorhergehenden Ansprüche, **dadurch gekennzeichnet, dass** die Vorrichtung zur magnetischen Polarisierung (15) an einem ortsfesten Teil des Uhrwerks (1) befestigt ist.

8. Uhrwerk (1) nach vorhergehendem Anspruch, **dadurch gekennzeichnet, dass** die Vorrichtung zur magnetischen Polarisierung (15) an der Brücke (2), an einem Klötzchen oder an der Werkplatte (4) des Uhrwerks (1) befestigt ist.

9. Uhrwerk (1) nach einem der vorhergehenden Ansprüche, **dadurch gekennzeichnet, dass** die Vorrichtung zur magnetischen Polarisierung (15) an einem beweglichen Teil des Uhrwerks (1) befestigt ist.

10. Uhrwerk (1) nach vorhergehendem Anspruch, **dadurch gekennzeichnet, dass** die Vorrichtung zur magnetischen Polarisierung (15) an der Unruh (5) oder an der Spiralfeder (7) befestigt ist.

11. Zeitmessgerät, **dadurch gekennzeichnet, dass** es ein Uhrwerk (1) nach einem der vorhergehenden Ansprüche umfasst.

## Claims

1. Timepiece movement (1) comprising a sprung balance (5) resonator (3) mounted between a bar (2) and a bottom plate (4) and wherein the balance spring (7) is formed from a ferromagnetic material, and a magnetic polarising device (15) for said balance spring for maintaining a predefined state of polarisation in the balance spring (7), **characterized in that** the magnetic polarising device (15) comprises a permanent magnetising means which forms a magnetic field in the plane of the balance spring in order to totally or almost totally magnetically saturate the balance spring (7) in the absence of an external magnetic field.

2. Timepiece movement (1) according to the preceding claim, **characterized in that** the field lines of the permanent magnetising means (17) are aligned with the axis of the balance spring (7) wire.

3. Timepiece movement (1) according to claim 1 or 2, **characterized in that** the permanent magnetising means (17) includes at least one permanent magnet.

4. Timepiece movement (1) according to any of the preceding claims, **characterized in that** the permanent magnetising means (17) includes at least one permanently powered electro-magnet.

5. Timepiece movement (1) according to any of the preceding claims, **characterized in that** the permanent magnetising means (17) generates a field equal to at least three times the coercive field of the balance spring (7) material.

6. Timepiece movement (1) according to any of the preceding claims, **characterized in that** the permanent magnetising means (17) generates a field equal to at least 1 mT.

7. Timepiece movement (1) according to any of the preceding claims, **characterized in that** the magnetic polarising device (15) is secured to a fixed part of the timepiece movement (1).

8. Timepiece movement (1) according to the preceding claim, **characterized in that** the magnetic polarising device (15) is secured to the bar (2), to a balance spring stud or to the bottom plate (4) of the timepiece movement (1).

9. Timepiece movement (1) according to any of the preceding claims, **characterized in that** the magnetic polarising device (15) is secured to a moving part of the timepiece movement (1).

10. Timepiece movement (1) according to the preceding claim, **characterized in that** said magnetic polarising device (15) is secured to the balance (5) or to the balance spring (7).

11. Timepiece **characterized in that** it includes a timepiece movement (1) according to any of the preceding claims.
